# EUROPÄISCHE PATENTSCHRIFT

(11) **EP 0 550 730 B1**
(45) Veröffentlichungstag und Bekanntmachung des Hinweises auf die Patenterteilung: **02.11.1994**
(21) Anmeldenummer: 92916053.9
(22) Anmeldetag: 21.07.1992
(51) Int. Cl.: B65D 5/42

(54) **FALTSCHACHTEL**
COLLAPSIBLE FOLDING BOX
BOITE PLIANTE

(30) Priorität: 24.07.1991 DE 4124452; 19.11.1991 DE 9114377 U; 07.03.1992 DE 9203055 U; 27.06.1992 DE 9208667 U
(43) Veröffentlichungstag der Anmeldung: 14.07.1993
(73) Patentinhaber: HOLFELDER WERKE GmbH & Co. KG, D-68789 St. Leon-Rot (DE)
(72) Erfinder: WINKLER, Klaus, D-6251 Schiesheim (DE)
(74) Vertreter: Katscher, Helmut, Dipl.-Ing.
(86) Internationale Anmeldenummer: EP9201660
(87) Internationale Veröffentlichungsnummer: WO9301982

(56) Entgegenhaltungen:
- DE-U- 8 604 054
- FR-A- 2 076 650
- FR-A- 2 324 523
- GB-A- 764 526
- US-A- 3 040 961
- US-A- 3 332 543

## Beschreibung

Die Erfindung betrifft eine Faltschachtel, bestehend aus einem einteiligen Zuschnitt aus Pappe, Karton, Wellpappe o.dgl., mit einem Schachtelrumpf aus zwei Seitenwänden und zwei Stirnwänden und mit einem Schachteldeckel, gemäß dem Oberbegriff des Anspruchs 1.

Bei diesen bekannten Faltschachteln sind die den Schachteldeckel bildenden Klappen an den oberen Kanten der Seitenwände angelenkt. Im Zuschnitt für die Faltschachtel muß im Anschluß an diese Kanten das Material für die Klappen in ausreichender Breite vorgesehen werden.

Zur Verringerung des Materialbedarfs für den Zuschnitt ist es bekannt, die Deckelklappen verkürzt auszuführen. Die damit erreichte Materialeinsparung ist aber nur verhältnismäßig gering.

Außerdem ist es bekannt, zur Verringerung des Verpackungsgewichts und des Aufwands für die Entsorgung der gebrauchten Faltschachtel in den Seitenwänden Fenster auszustanzen, die beim Hersteller der Faltschachtel verbleiben, so daß sich zwar beim Verbraucher der Aufwand für die Entsorgung der Faltschachtel verringert; der Materialaufwand für die Herstellung der Faltschachtel wird dadurch aber nicht verringert.

Bei bekannten Faltschachteln (DE-U-85 22 799 und DE-U-86 04 054) sind die den Schachteldeckel bildenden Deckelklappen aus zwei einander gegenüberliegenden Seitenwänden ausgestanzt und nach oben aufeinandergelegt, wobei sie mit den Seitenwänden über jeweils ein Flächenstück verbunden bleiben. Die beiden Stirnwände weisen bei der erstgenannten Druckschrift eine senkrechte Teilungsfuge auf, längs deren die Faltschachtel geöffnet werden kann. Die Überlappung der beiden Deckelklappen muß ausreichend groß sein, um dem Schachteldeckel genügend Festigkeit zu geben. Dadurch sind die Möglichkeiten der Materialeinsparung begrenzt.

Aufgabe der Erfindung ist es daher, eine Faltschachtel der eingangs genannten Gattung so auszubilden, daß eine wesentliche Materialeinsparung bereits bei der Herstellung der Faltschachtel erreicht wird, und daß ein besonders zur Aufnahme von zwei Reihen von stehenden Flaschen geeigneter Schachtelinnenraum geschaffen wird, in dem die sich nach oben verjüngenden Flaschen auch in diesem oberen Bereich seitliche gehalten werden.

Diese Aufgabe wird erfindungsgemäß durch die Merkmale des Kennzeichenteils des Anspruchs 1 gelöst. Bei der durch die Schachtelhöhe vorgegebenen begrenzten Länge des ausgestanzten Flächenstücks wird eine stärkere Überlappung der beiden aufeinanderliegenden Deckelklappen erreicht.

Diese miteinander verbundenen Deckelklappen können in der Ebene der Oberkanten des Schachtelrumpfes liegen. Bei dieser Ausführung wird bereits eine erhebliche Materialeinsparung gegenüber einer Faltschachtel mit herkömmlichem Klappenverschluß erreicht.

Eine noch stärkere Materialeinsparung läßt sich in weiterer Ausgestaltung des Erfindungsgedankens dadurch erreichen, daß die miteinander verbundenen Deckelklappen im Abstand über der Ebene der Oberkanten des Schachtelrumpfes liegen. Die Gesamthöhe der Faltschachtel ist dabei größer als die Höhe des Schachtelrumpfes. Diese Höhe des Schachtelrumpfes ist jedoch ausschlaggebend für den Materialverbrauch.

Eine zusätzliche Verstärkung des Schachteldeckels kann dadurch erreicht werden, daß aus zwei gegenüberliegenden Stirnwänden zwei von deren Oberkante nach unten verlaufende Schnitte jeweils eine Seitenlasche ausgeschnitten ist, die schräg nach oben und innen zu den Deckelklappen verläuft und mit diesen durch einen äußeren Klebestreifen verbunden ist. Durch diesen Klebestreifen, der von der einen Stirnwand über die Seitenlasche, die horizontalen Deckelklappen und die andere Seitenlasche zur anderen Stirnwand verläuft, werden die beiden Seitenwände, aus denen die Flächenstücke ausgestanzt sind, von den am Schachteldeckel auftretenden Kräften größtenteils entlastet. Außerdem sind die schräg nach oben und innen verlaufenden Seitenlaschen ebenso wie die von den Seitenwänden schräg nach oben verlaufenden Flächenstücke an die sich nach oben verjüngende Form von Flaschen angepaßt, die in zwei Reihen in der Faltschachtel aufgenommen werden.

Wenn die aufeinanderliegenden, den Schachteldeckel bildenden Deckelklappen einander nur teilweise überlappen, kann das Klebeband auch dazu verwendet werden, die Verbindung zwischen diesen beiden Deckelklappen herzustellen. Durch Aufreißen des Klebebandes, vorzugsweise nach jeweils einem Schnitt entlang den Seitenkanten der Deckelklappen, wird die Faltschachtel vollständig geöffnet, ohne daß dabei Kartonteile beschädigt werden. Die geöffnete Faltschachtel steht deshalb zur Aufnahme und den Rücktransport von Leergut zur Verfügung und kann sogar mehrfach verwendet werden. In einer besonders materialsparenden Ausführung ist es auch möglich, die Deckelklappen stumpf aneinanderstoßen zu lassen und nur durch das darüber geklebte Klebeband miteinander zu verbinden.

Die Deckelklappen und zugehörigen Flächenstücke können entweder nur aus zwei einander gegenüberliegenden Seitenwänden oder auch aus den Stirnwänden ausgestanzt werden.

Vorzugsweise ist das nach innen und oben gefaltete Flächenstück bis zu einer zwischen der oberen Faltkante des Fensters und der Oberkante der Seitenwand liegenden Knickkante mit der Seitenwand verklebt und erstreckt sich von dieser Knickkante schräg nach oben und innen.

Dadurch wird erreicht, daß die Seitenwand im Bereich des oberen Randes der Öffnung doppelwandig ausgeführt ist, wobei durch die Verklebung eine besondere Erhöhung der Steifigkeit erreicht wird.

Da das schräg nach innen und oben verlaufende Flächenstück nicht nur von einer Faltkante, sondern von der am Rand der Verklebung liegenden Knickkante ausgeht, werden die über das Flächenstück in die Seitenwand eingeleiteten Zugkräfte wirksam aufgenommen, ohne daß es zu einer unerwünschten Verformung oder Beschädigung der Seitenwand kommt, auch wenn verhältnismäßig dünnes Material verwendet wird.

In weiterer Ausgestaltung des Erfindungsgedankens kann bei einer Faltschachtel zur stehenden Aufnahme von zwei Reihen von Behältern, die jeweils einen oberen Behälterkopf aufweisen, vorgesehen sein, daß das nach oben und innen umgefaltete Flächenstück an seinem an die Faltkante der Deckelklappe angrenzenden Rand mehrere Randaussparungen aufweist, durch die jeweils ein Teil eines Behälterkopfes ragt.

Diese Randaussparungen ermöglichen es, die beiden die Deckelklappen begrenzenden Faltkanten noch näher zusammenzurücken als dies durch die Außenkanten der beiden Reihen der Behälterköpfe vorgegeben ist. Dadurch verringert sich der Materialbedarf für die Deckelklappen, so daß die die Deckelklappen bildenden Flächenstücke aus den Seitenwänden von verhältnismäßig niedrigen, breiten Faltschachteln ausgestanzt werden können.

Gemäß einer bevorzugten Ausführungsform der Erfindung ist vorgesehen, daß jeweils eine aus jeder Randaussparung ausgestanzte Decklasche mit der Deckelklappe ungefaltet verbunden ist. Dabei wird die beim Ausstanzen der Randaussparung entstehende Decklasche zum Schutz desjenigen Teils des Behälterkopfes verwendet, der durch die Randaussparung hindurchragt.

Eine weitere Verringerung des Materialbedarfs für die Deckelklappen läßt sich in weiterer Ausgestaltung des Erfindungsgedankens dadurch erreichen, daß die beiden Deckelklappen jeweils an ihrem zur Faltkante entgegengesetzten freien Rand vorspringende Klebelaschen aufweisen. Diese Klebelaschen, die sich vorzugsweise mit den Klebelaschen der jeweils anderen Deckelklappe überlappen, reichen zur Verbindung der beiden Deckelklappen aus.

Nachfolgend werden Ausführungsbeispiele der Erfindung anhand der Zeichnung näher erläutert. Es zeigt:
Fig. 1 eine Faltschachtel in räumlicher Darstellungsweise, bei der die den Schachteldeckel bildenden Flächenstücke aus zwei gegenüberliegenden Seitenwänden ausgestanzt sind,
Fig. 2 eine demgegenüber abgewandelte Ausführungsform einer Faltschachtel mit zusätzlichen Seitenlaschen,
Fig. 3 eine abgewandelte Ausführungsform der Faltschachtel nach Fig. 2,
Fig. 4 eine Faltschachtel, bei der vier Deckelklappen aus den Seitenwänden und Stirnwänden ausgestanzt sind,
Fig. 5 eine Faltschachtel, bei der aus den Seitenwänden die Deckelklappen und aus den Stirnwänden die Teile zur Bildung des Schachteldeckels und des Schachtelbodens ausgestanzt sind,
Fig. 6 eine andere Ausführung einer Faltschachtel,
Fig. 7 eine weitere Ausführung einer Faltschachtel
Fig. 8 einen Schnitt längs der Linie VIII-VIII in Fig.7,
Fig. 9 einen Schnitt ähnlich der Fig. 8 bei einer abgewandelten Ausführung,
Fig. 10 einen Teilschnitt längs der Linie X-X in Fig. 9,
Fig. 11 eine andere Faltschachtel in einer Seitenansicht,
Fig. 12 eine vergrößerte Draufsicht auf die Faltschachtel nach Fig. 11 und
Fig. 13 einen Schnitt längs der Linie XIII-XIII in Fig. 12.

Alle als Ausführungsbeispiele dargestellten Faltschachteln bestehen jeweils aus einem einteiligen Zuschnitt, beispielsweise aus Wellpappe. Zwei Seitenwände 1 und zwei Stirnwände 2 bilden einen im wesentlichen quaderförmigen Schachtelrumpf, der bei den Ausführungsbeispielen nach den Fig. 1-5 einen herkömmlichen Schachtelboden aufweist, der aus Verschlußklappen 3 besteht.

Bei den Ausführungen nach den Fig. 1-3 und 6 weisen nur die beiden einander gegenüberliegenden Seitenwände 1 jeweils ein Fenster 4 auf. Den Ausführungen nach den Fig. 1-3 ist gemeinsam, daß ein beim Ausstanzen des Fensters 4 entstehendes Flächenstück 5 entlang einer parallel und im Abstand zum Schachteldeckel 6 verlaufenden Faltkante 7 schräg nach oben und innen gefaltet ist.

An jedes der beiden Flächenstücke 5 schließt sich jeweils eine Deckelklappe 8 an. Jede Deckelklappe 8 ist über eine Faltkante 8a mit dem zugehörigen Flächenstück 5 verbunden, wobei diese Faltkante 8a parallel zur Oberkante 1a der Seitenwand 1 verläuft.

Beim Beispiel nach Fig. 1 liegen die Deckelklappen 8 in der Ebene der oberen Abschlußkanten 9 des Schachtelrumpfes, wobei die Faltkanten 8a im Abstand zu diesen Abschlußkanten 9 verlaufen.

Ausgehend von der in Fig. 1 dargestellten Ausführungsform ist beim Beispiel nach Fig. 2 zusätzlich vorgesehen, daß aus den beiden gegenüberliegenden Stirnwänden 2 durch jeweils zwei von der Oberkante nach unten verlaufende Schnitte 10 jeweils eine Seitenlasche 11 ausgeschnitten ist, die schräg nach oben und innen zu den Deckelklappen 8 verläuft. Die Seitenlaschen 11 und die den Schachteldeckel 6 bildenden Deckelklappen 8 sind durch einen äußeren Klebestreifen 12 verbunden. Dieser Klebestreifen 12 kann auch dazu dienen, die beiden Deckelklappen 8 miteinander zu verbinden, wenn sich diese beiden Deckelklappen 8 nur teilweise überlappen oder stumpf aneinanderstoßen.

Das in Fig. 3 gezeigte Ausführungsbeispiel einer Faltschachtel unterscheidet sich von dem Beispiel nach Fig. 2 dadurch, daß die miteinander verbundenen Deckelklappen 8 im Abstand über der Ebene der Oberkanten 9 des Schachtelrumpfes liegen. Dadurch wird bei sehr geringem Materialbedarf, der durch die Höhe des Schachtelrumpfes bestimmt wird, eine verhältnismäßig hohe Faltschachtel erzielt.

Zusätzlich ist beim Beispiel nach Fig. 3 vorgesehen, daß von den seitlichen Rändern 8b mindestens einer der Deckelklappen 8 jeweils eine Anschlußlasche 13 in Richtung zu der jeweils benachbarten Seitenlasche 11 abgewinkelt und mit dieser durch den äußeren Klebestreifen 12 verbunden ist. Die Anschlußlaschen 13 überbrücken dabei den Abstand zwischen den Oberkanten 11a der Seitenlaschen 11 und den im Abstand darüber angeordneten Seitenkanten 8b der Deckelklappen 8.

Die in Fig. 4 dargestellte Faltschachtel unterscheidet sich von dem Ausführungsbeispiel nach Fig. 1 nur dadurch, daß sowohl in den beiden Seitenwänden 1 als auch in den beiden Stirnwänden 2 jeweils ein Fenster 4 ausgestanzt ist. Die aus den Fenstern 4 ausgestanzten und nach oben und schräg nach innen umgekanteten Flächenstücke 5 mit den jeweils daran angelenkten Deckelklappen 8 bilden gemeinsam den Schachteldeckel 6, wobei alle vier Deckelklappen 8 miteinander verbunden sind.

Beim Beispiel nach Fig. 5 bilden die aus den Seitenwänden 1 ausgestanzten Deckelklappen 8 den Schachteldeckel 6. Die aus den Stirnwänden 2 ausgestanzten Flächenstücke 5' sind nach außen und unten gefaltet und sind mit Bodenklappen 8' verbunden, die miteinander verklebt sind und den Schachtelboden bilden.

Bei der in Fig. 6 dargestellten Faltschachtel, die zur Aufnahme von (nur schematisch dargestellten) Flaschen 25 bestimmt ist, sind die beiden gegenüberliegend an der Faltschachtel angeordneten oberen Randabschnitte 1' der Seitenwände 1 nach innen in Richtung zu den Köpfen der Flaschen 25 eingezogen. Zu diesem Zweck ist jeweils das aus der Seitenwand 1 ausgestanzte Flächenstück 5 nur in einem mittleren Bereich 1a des oberen Randabschnitts 1' angeklebt und nach innen eingezogen, während die beiden seitlich davon liegenden Abschnitte 1b ohne Verklebung ausgeführt sind, so daß dort ein Abstand zu den benachbarten Abschnitten des Flächenstücks 5 entsteht.

Durch das beschriebene Einziehen wird es ermöglicht, die beiden Deckelklappen 8 auch dann miteinander überlappend zu verkleben, wenn diese beiden Deckelklappen 8 verhältnismäßig kurz sind.

Der Schachtelboden kann auch hierbei in herkömmlicher Weise mit Bodenklappen ausgeführt sein. Anstelle der dargestellten Überlappung der beiden Deckelklappen 8 können diese auch aneinanderstoßen und durch einen Klebestreifen verbunden werden.

Ebenso wie bei den anderen dargestellten Ausführungsformen kann im Bereich der Faltkante 8a, die die Deckelklappen 8 mit dem Flächenstück 5 verbindet, eine Perforation vorgesehen werden. Diese Perforation an der Faltkante 8a oder in deren Nähe ermöglicht es, den aus den Deckelklappen 8 gebildeten Deckel der Faltschachtel abzureißen, um die Faltschachtel zu öffnen.

Die in Fig. 7 dargestellte Faltschachtel ähnelt der Faltschachtel nach Fig. 1; jedoch sind - wie man besonders deutlich aus dem Schnitt gemäß Fig. 8 erkennt - die aus den Seitenwänden 1 unter Bildung jeweils eines Fensters 4 ausgestanzten Flächenstücke 5 ausgehend von einer den oberen Rand des Fensters 4 bildenden Faltkante 107 bis zu einer zwischen dieser Faltkante 107 und der Oberkante 1a der Seitenwand 1 liegenden Knickkante 108 mit der Seitenwand 1 verklebt. Von der Knickkante 108 ausgehend erstreckt sich das Flächenstück 5 schräg nach innen und oben bis zu den den Schachteldeckel bildenden Endklappen 8.

Bei dem in den Fig. 7 und 8 dargestellten Ausführungsbeispiel verläuft die Knickkante 108 parallel zur oberen Faltkante 107 und zur Oberkante 1a. Das Flächenstück 5 ist auf seiner gesamten Breite an der Knickkante 108 schräg nach oben und innen abgeknickt.

Hiervon unterscheidet sich die Ausführung nach den Fig. 9 und 10 dadurch, daß die Knickkante 108' in ihrem mittleren Bereich unterbrochen ist. In diesem mittleren Bereich ist eine Lasche 109 aus dem schräg nach oben und innen abgeknickten Flächenstück 5 ausgestanzt. Die Lasche 109 erstreckt sich nach oben und ist an der Innenseite der Seitenwand 1 angeklebt. Bei dem dargestellten Ausführungsbeispiel erstreckt sich die Lasche 109 angenähert bis zur Oberkante 1a der Seitenwand 1. Die Lasche 109 ist bei dem dargestellten Ausführungsbeispiel nach oben durch eine angenähert halbkreisförmige Kante 110 begrenzt.

Durch die Unterbrechung der Knickkante 108' im mittleren Bereich und das Ankleben der Lasche 109 an der Innenseite der Seitenwand 1 wird einerseits erreicht, daß an der Innenseite der Lasche 109 mehr Platz für das Eingreifen mit einer Hand zum Anheben der Faltschachtel zur Verfügung steht. Andererseits wird erreicht, daß in diesem mittleren Bereich, der bei einer Biegebeanspruchung am höchsten belastet ist, die größte Versteifungswirkung erreicht wird, weil dort die größte Verklebungsfläche vorgesehen ist.

Die in den Fig.11 -13 dargestellte Faltschachtel, die vorzugsweise aus Wellpappe besteht, dient zur Aufnahme von zwei Reihen von Behältern, beim dargestellten Ausführungsbeispiel Flaschen 25, die sich zu einem oberen Behälterkopf 25a verjüngen, der beispielsweise mit einem Schraubdeckel verschlossen ist.

Die Faltschachtel weist ebenso wie bei den vorher beschriebenen Ausführungen Deckelklappen 8 auf. Die beiden Deckelklappen 8 liegen auf den Behälterköpfen 25a an der Oberseite der Faltschachtel und sind miteinander verklebt.

An dem an die Faltkante 8a der Deckelklappe 8 angrenzenden Rand sind aus jedem Flächenstück 5 jeweils drei Randaussparungen 113 angenähert kreisbogenförmig ausgestanzt. Diese Randaussparungen 113 nehmen jeweils einen Behälterkopf 25a auf.

Die beim Ausstanzen jeder Randaussparung 113 entstehende Decklasche 114 bleibt ungefaltet mit der zugeordneten Deckelklappe 8 verbunden und liegt an der Oberseite des Behälterkopfes 25a.

Wie besonders deutlich in Fig. 12 zu sehen ist, weisen die beiden Deckelklappen 8 jeweils an ihrem freien Rand, der der Faltkante 8a entgegengesetzt ist, zwei vorspringende Klebelaschen 115 auf. Jede Klebelasche 115 der einen Deckelklappe 8 überlappt eine Klebelasche 115 der anderen Deckelklappe 8; diese einander überlappenden Klebelaschen 115 sind miteinander verklebt und stellen die Verbindung der beiden Deckelklappen 8 dar.

Aus Fig. 11 erkennt man, daß für die Bildung der Flächenstücke 5 und der Deckelklappen 8 nur verhältnismäßig wenig Material benötigt wird, so daß eine Faltschachtel auch dann in der beschriebenen Weise ausgeführt werden kann, wenn sie wegen der vorgegebenen Abmessungen der Flaschen 25 verhältnismäßig breit und von geringer Höhe ist.

## Patentansprüche

1. Faltschachtel, bestehend aus einem einteiligen Zuschnitt aus Pappe, Karton, Wellpappe o.dgl., mit einem Schachtelrumpf aus zwei Seitenwänden (1) und zwei Stirnwänden (2), und mit einem Schachteldeckel (6), der von mindestens zwei jeweils mit einer Seitenwand (1) faltbar verbundenen Deckelklappen (8) gebildet wird, wobei aus mindestens zwei einander gegenüberliegenden Seitenwänden (1) jeweils ein Flächenstück (5) ausgestanzt und entlang einer parallel und im Abstand zur Schachteldeckel ebene verlaufenden Faltkante (7) der Seitenwand (1) zur Bildung der Deckelklappen (8) gefaltet ist, und wobei eine Endlasche des Flächenstücks (5) als Deckelklappe (8) abgekantet und mit mindestens einer der weiteren Deckelklappen (8) zur Bildung des Schachteldeckels (6) verbunden ist, dadurch gekennzeichnet, daß das Flächenstück (5) jeweils nach innen über die Faltkante (7) verschwenkt ist, so daß die Deckelklappen (8) in der Deckelebene liegen.

2. Faltschachtel nach Anspruch 1, dadurch gekennzeichnet, daß die miteinander verbundenen Deckelklappen (8) in der Ebene der Oberkanten (9) des Schachtelrumpfes liegen.

3. Faltschachtel nach Anspruch 1, dadurch gekennzeichnet, daß die miteinander verbundenen Deckelklappen (8) im Abstand über der Ebene der Oberkanten (9) des Schachtelrumpfes liegen.

4. Faltschachtel nach Anspruch 1, dadurch gekennzeichnet, daß aus zwei gegenüberliegenden Stirnwänden (2) durch zwei von deren Oberkante (2a) nach unten verlaufende Schnitte (10) jeweils eine Seitenlasche (11) ausgeschnitten ist, die schräg nach oben und innen zu den Deckelklappen (8) verläuft und mit diesen durch einen äußeren Klebestreifen (12) verbunden ist.

5. Faltschachtel nach Ansprüchen 3 und 4, dadurch gekennzeichnet, daß von den seitlichen Rändern (8b) mindestens einer der Deckelklappen (8) jeweils eine Anschlußlasche (13) in Richtung zur Seitenlasche (11) abgewinkelt und mit dieser durch den äußeren Klebestreifen (12) verbunden ist.

6. Faltschachtel nach Anspruch 1, dadurch gekennzeichnet, daß aus den beiden Seitenwänden (1) und den beiden Stirnwänden (2) des Schachtelrumpfes jeweils ein mit einer Deckelklappe (8) versehenes Flächenstück (5) ausgestanzt und nach innen und oben umgekantet ist, und daß die Deckelklappen (8) zur Bildung eines Schachteldeckels (6) miteinander verbunden sind.

7. Faltschachtel nach Anspruch 1, dadurch gekennzeichnet, daß die aus den Seitenwänden (1) ausgestanzten und schräg nach innen und oben umgefalteten Flächenstücke (5) nur im mittleren Bereich (1a) eines oberen Randabschnitts (1') der Seitenwand (1) angeklebt und nach innen eingezogen sind.

8. Faltschachtel nach Anspruch 1, dadurch gekennzeichnet, daß das nach innen und oben gefaltete Flächenstück (5) bis zu einer zwischen der oberen Faltkante (107) des Fensters (4) und der Oberkante (1a) der Seitenwand (1) liegenden Knickkante (108) mit der Seitenwand (1) verklebt ist und sich von dieser Knickkante (108) schräg nach oben und innen erstreckt.

9. Faltschachtel nach Anspruch 8, dadurch gekennzeichnet, daß die Knickkante (108) parallel zur oberen Faltkante (107) verläuft und daß das Flächenstück (5) auf seiner gesamten Breite an der Knickkante (108) schräg nach oben und innen abgeknickt ist.

10. Faltschachtel nach Anspruch 8, dadurch gekennzeichnet, daß die Knickkante (108') in ihrem mittleren Bereich unterbrochen ist und daß in diesem mittleren Bereich eine sich nach oben erstreckende Lasche (109) aus dem schräg nach oben und innen abgeknickten Flächenstück (5) ausgestanzt ist und an der Seitenwand (1) angeklebt ist.

11. Faltschachtel nach Anspruch 10, dadurch gekennzeichnet, daß die Lasche (109) sich angenähert bis zur Oberkante (1a) der Seitenwand (1) erstreckt.

12. Faltschachtel nach Anspruch 10 oder 11, dadurch gekennzeichnet, daß die Lasche (109) nach oben durch eine angenähert halbkreisförmige Kante (110) begrenzt ist.

13. Faltschachtel nach Anspruch 1 zur stehenden Aufnahme von zwei Reihen von Behältern (25), die jeweils einen oberen Behälterkopf (25a) aufweisen, dadurch gekennzeichnet, daß das nach oben und innen umgefaltete Flächenstück (5) an seinem an die Faltkante (8a) angrenzenden Rand mehrere Randaussparungen (113) aufweist, durch die jeweils ein Teil eines Behälterkopfes (25a) ragt.

14. Faltschachtel nach Anspruch 13, dadurch gekennzeichnet, daß jeweils eine aus jeder Randaussparung (113) ausgestanzte Decklasche (114) mit der Deckelklappe (8) ungefaltet verbunden ist.

15. Faltschachtel nach Anspruch 13, dadurch gekennzeichnet, daß die beiden Deckelklappen (8) jeweils an ihrem zur Faltkante (8a) entgegengesetzten freien Rand vorspringende Klebelaschen (115) aufweisen.

16. Faltschachtel nach Anspruch 15, dadurch gekennzeichnet, daß die Klebelaschen (115) der beiden Deckelklappen (8) einander überlappen.

## Claims

1. Folding box consisting of a single-piece cut-out made of card, cardboard, corrugated cardboard or the like, with a body made from two side walls (1) and two face walls (2), and with a box lid (6) which is formed from at least two lid flaps (8), each foldably joined to one side wall (1), with, in each case, a flat piece (5) being punched out of at least two side walls (1) opposite each other and being folded along a folding edge (7) of the side wall (1) running parallel and at a distance from the plane of tie box lid to form the lid flaps (8), and with an end tongue of the flat piece (5) being 90° offset as a lid flap (8) and with at least one of the other lid flaps (8) being joined to form the box lid (6), characterised in that the flat piece (5) is in each case swung inwards over the folding edge (7) so that the lid flaps (8) lie in the plane of the lid.

2. Folding box according to Claim 1, characterised in that the lid flaps (8) joined to each other lie in the plane of the top edges (9) of the body of the box.

3. Folding box according to Claim 1, characterised in that the lid flaps (8) joined to each other lie at a distance above the plane of the top edges (9) of the body of the box.

4. Folding box according to Claim 1, characterised in that in each case a side tongue (11) is cut out of two opposite face walls (2) by two cuts (10) running from their top edges (2a) downwards, said side tongue running obliquely upwards and inwards to the lid flaps (8) and is joined to the latter by an external adhesive strip (12).

5. Folding box according to Claims 3 and 4, characterised in that, from the lateral edges (8b) of at least one of the lid flaps (8) in each case a connecting tongue (13) is offset at 90° in the direction of the side tongue (11) and is joined to the latter by the external adhesive strip (12).

6. Folding box according to Claim 1, characterised in that, from the two side walls (1) and the two face walls (2) of the body of the box, a flat piece (5) provided in each case with a lid flap (8) is punched out and tilted round inwards and upwards, and that the lid flaps (8) are joined to each other to form a box lid (6).

7. Folding box according to Claim 1, characterised in that the flat pieces (5) punched out of the side walls (1) and tilted round obliquely inwards and upwards are glued and drawn inwards only in the central zone (1a) of a top edge section (1') of the side wall (1).

8. Folding box according to Claim 1, characterised in that the flat piece (5) folded inwards and upwards is glued to the side wall (1) as far as a creased edge situated between the top folding edge (107) of the window (4) and the top edge (1a) of the side wall (1) and extends obliquely upwards and inwards from this creased edge (108).

9. Folding box according to Claim 8, characterised in that the creased edge (108) runs parallel to the top folding edge (107) and that the flat piece (5) is creased obliquely upwards and inwards for its entire width at the creased edge (108).

10. Folding box according to Claim 8, characterised in that the creased edge (108') is interrupted in its central zone and that in this central zone a tongue (109) extending upwards is punched out from the flat piece (5) extending upwards, which is bent obliquely upwards and inwards and is glued on at the side wall (1).

11. Folding box according to Claim 10, characterised in that the tongue (109) extends approximately as far as the top edge (1a) of the side wall (1).

12. Folding box according to Claim 10 or 11, characterised in that the tongue (109) is limited upwards by an approximately semicircular edge (110).

13. Folding box according to Claim 1 for holding upright two rows of containers (25), each of which has an upper container head (25a), characterised in that the flat piece (5) folded upwards and inwards has, on its edge adjacent to the folding edge (8a), several edge cut-outs (113), through each of which a part of a container head (25a) projects.

14. Folding box according to Claim 13, characterised in that in each case a cover tongue (114) punched from each edge cut-out (113) is joined unfolded to the lid flap (8).

15. Folding box according to Claim 13, characterised in that the two lid flaps (8) have in each case projecting glued tongues (115) on their free edge opposite the folding edge (8a).

16. Folding box according to Claim 15, characterised in that the glued tongues (115) of the two lid flaps (8) overlap each other.

## Revendications

1. Boîte pliante constituée d'une découpe d'une pièce de carton-pâte, de carton, de carton ondulé, etc. avec un corps de boîte formé de deux parois latérales (1) et de deux parois frontales (2), et un couvercle de boîte (6), qui est formé au moins de deux volets (8) raccordés de manière pliable respectivement à une paroi latérale (1), dans laquelle une fraction de surface (5) est respectivement estampée dans au moins deux parois latérales (1) en regard l'une de l'autre et est pliée pour former les volets de couvercle (8) le long d'une arète de pliage (7) de la paroi latérale (1) s'étendant parallèlement au plan du couvercle de la boîte, à distance de celui-ci, et dans laquelle une languette terminale de la fraction de surface (5) formant un volet du couvercle (8) est raccordée à au moins un des autres volets de couvercle (8) pour former le couvercle (6) de la boîte, caractérisée en ce que la fraction de surface (5) est soumise à un pivotement vers l'intérieur sur l'arète de pliage (7) de telle sorte que les volets (8) du couvercle se trouvent dans le plan du couvercle.

2. Boîte pliante selon la revendication 1, caractérisée en ce que les volets (8) du couvercle reliés l'un à l'autre se trouvent dans le plan des arètes supérieures (9) du corps de la boîte.

3. Boîte pliante selon la revendication 1, caractérisée en ce que les volets (8) du couvercle reliés l'un à l'autre se trouvent à distance au-dessus du plan des arètes supérieures (9) du corps de la boîte.

4. Boîte pliante selon la revendication 1, caractérisée en ce qu'on découpe dans deux parois latérales (2) en regard l'une de l'autre par deux incisions (10) s'étendant de leur arète supérieure (2a) vers le bas, respectivement, une languette latérale (11), qui s'étend en inclinaison vers le haut et vers l'intérieur des volets (8) du couvercle et est reliée à ceux-ci par une bande de colle externe (12).

5. Boîte pliante selon les revendications 3 et 4, caractérisée en ce que l'on replie depuis les arètes latérales (8b) d'au moins l'un des volets (8) du couvercle, respectivement, une languette de fermeture (13) et on relie celle-ci par la bande de collage externe (12).

6. Boîte pliante selon la revendication 1, caractérisée en ce qu'on découpe dans les deux parois latérales (1) et dans les deux-parois latérales (2) du corps de la boîte, respectivement, une fraction de surface (5) pourvue d'un volet de couvercle (8) et on la replie vers l'intérieur et vers le haut, et les volets (8) du couvercle sont reliés l'un à l'autre pour former un couvercle de boîte (6).

7. Boîte pliante selon la revendication 1, caractérisée en ce que les fractions de surface (5) estampées dans les parois latérales (1) et repliées en inclinaison vers l'intérieur et vers le haut sont collées uniquement dans la zone centrale (1a) d'une section du bord supérieur (1') de la paroi latérale et sont tirées vers l'intérieur.

8. Boîte pliante selon la revendication 1, caractérisée en ce que la fraction de surface (5) pliée vers l'intérieur et vers le haut est collée avec la paroi latérale (1) jusqu'à une arète de pliage (108) située entre l'arète de pliage supérieure (107) de la fenêtre (4) et l'arète supérieure (1a) de la paroi latérale (1) et s'étend depuis cette arète de pliage (108) en inclinaison vers le haut et vers l'intérieur.

9. Boîte pliante selon la revendication 8, caractérisée en ce que l'arète de pliage (108) s'étend parallèlement à l'arète de pliage supérieure (107) et la fraction de surface (5) est repliée sur sa surface entière autour de l'arète de pliage (108) en inclinaison vers le haut et vers l'intérieur.

10. Boîte pliante selon la revendication 8, caractérisée en ce que l'arète de pliage (108') est interrompue dans sa partie centrale et, dans cette partie centrale, on découpe une languette (109) s'étendant vers le haut dans la fraction de surface (5) repliée en inclinaison vers le haut et vers l'intérieur et on la colle à la paroi latérale (1).

11. Boîte pliante selon la revendication 10, caractérisée en ce que la languette (109) s'étend approximativement jusqu'à l'arète supérieure (1a) de la paroi latérale (1).

12. Boîte pliante selon la revendication 10 ou 11, caractérisée en ce que la languette (109) est délimitée vers le haut par une arète (110) de forme semi-circulaire approximative.

13. Boîte pliante selon la revendication 1 pour recevoir deux séries de récipients (25), qui présentent respectivement une tête de récipient supérieure (25a), caractérisée en ce que la fraction de surface (5) repliée vers le haut et vers l'intérieur présente sur son bord supérieur délimitant l'arète de pliage (8a) plusieurs évidements de bord (113) à travers lesquels fait respectivement saillie une partie de la tête de récipient (25a).

14. Boîte pliante selon la revendication 13, caractérisée en ce que, respectivement, une languette de couverture (114) découpée dans chaque évidement de bord (113) est reliée au volet de couvercle (8) sans pliage.

15. Boîte pliante selon la revendication 13, caractérisée en ce que les deux volets de couvercle (8) présentent respectivement des languettes de collage (115) faisant saillie sur leur bord libre disposé en regard de l'arète de pliage (8a).

16. Boîte pliante selon la revendication 15, caractérisée en ce que les languettes de collage (115) des deux volets (8) du couvercle se chevauchent l'une l'autre.
